# FASCICULE DE BREVET EUROPEEN

(11) **EP 1 833 325 B1**
(45) Date de publication et mention de la délivrance du brevet: **11.08.2010**
(21) Numéro de dépôt: 05818971.3
(22) Date de dépôt: 03.11.2005
(51) Int. Cl.: A45F 5/02

(54) **SUPPORT DE BOUTEILLE DE BOISSON EN MATIERE PLASTIQUE**
HALTER FÜR EINE PLASTIKTRINKFLASCHE
PLASTIC DRINKS BOTTLE SUPPORT

(30) Priorité: 04.11.2004 FR 0452526
(43) Date de publication de la demande: 19.09.2007
(73) Titulaire: Chekroune, Philippe, 93120 La Courneuve (FR)
(72) Inventeur: Chekroune, Philippe, 93120 La Courneuve (FR)
(74) Mandataire: Cabinet HERRBURGER
(86) Numéro de dépôt international: PCT/FR2005/050925
(87) Numéro de publication internationale: WO 2006/048584

(56) Documents cités:
- FR-A- 2 856 901
- FR-A- 2 857 834
- US-A- 5 906 303
- US-A- 6 019 335
- US-B1- 6 349 844

## Description

### Domaine de l'invention

La présente invention concerne un support de bouteille de boisson en matière plastique souple dont le corps de forme cylindrique standard comporte au moins une zone locale annelée formant au moins une gorge périphérique, comprenant un organe d'accrochage en forme de pince pour se fixer à la ceinture ou à une pièce de vêtement (poche) et un anneau relié à la pince pour recevoir la bouteille.

### Etat de la technique

Il existe déjà différents dispositifs pour accrocher des objets à une ceinture ou un vêtement. Ainsi, le document FR 01 09 364 décrit une attache pour fixer une paire de lunettes. Cette attache en forme de pince s'accroche à la ceinture ou à une poche et comporte un orifice pour le passage d'une branche de lunettes ainsi qu'un logement pour recevoir les deux branches repliée de la lunette de manière à tenir celle-ci.

Le document FR 95 13 515 concerne un support également de ce type composé d'une pince et d'une attache dans laquelle on clipse une canne de façon à permettre de porter la canne sans avoir à la tenir.

Le document FR 92 04 159 décrit un clip porte fleurs composé également d'une pince et d'un logement dans lequel on introduit un bouquet ou une fleur pour les porter accrochés à un vêtement.

Le document FR 03 14 192 décrit un support de bouteille, de godet ou de canette. Ce dispositif se compose d'une attache que l'on accroche à la ceinture ou à une pièce de vêtement prolongée par une branche verticale servant d'appui contre le corps de l'utilisateur, cette branche étant orientée suivant l'axe de l'objet à recevoir. L'attache porte un arceau horizontal de section correspondant à celle de l'objet et la branche d'appui se termine par un retour formant un support pour le fond de l'objet tel qu'une bouteille. Ce dispositif, qui convient parfaitement pour des bouteilles volumineuses et de ce fait lourdes lorsqu'elles sont pleines, a l'inconvénient d'être relativement encombrant à vide, pour être associé directement à la bouteille conditionnée, notamment si celle-ci est conditionnée en emballage de plusieurs bouteilles.

On connaît déjà d'après le document US 5 906 303, un dispositif servant de support à une matraque. Ce dispositif s'attache à la ceinture et permet de recevoir une matraque qui est glissée dans celui-ci. Dans ce dispositif, la matraque n'est retenue que par sa poignée latérale. Il n'est prévu aucun dispositif d'enclipsage pour maintenir la matraque.

On connaît également d'après le document US 6 349 844, un dispositif destiné à accrocher à la ceinture, une bouteille ou un récipient de type gobelet, c'est-à-dire un volume tronconique, se fermant à l'aide d'un couvercle. Ce support comporte un anneau rigide qui reçoit le récipient. Celui-ci est fixé par effet de coin du fait de sa forme tronconique. Ce dispositif ne prévoit pas de moyen d'enclipsage pour maintenir le récipient dans l'anneau du support. Un tel dispositif n'est pas approprié aux bouteilles ayant une zone annelée. La structure rigide de l'anneau de réception ne permet pas l'enclipsage de telles bouteilles.

### But de l'invention

La présente invention a pour but de développer un support de bouteille de forme simple et peu encombrante, permettant notamment d'être associé à la bouteille conditionnée seule ou en paquet, pour être distribué comme accessoire associé à une bouteille, servir de support publicitaire en plus d'éléments fonctionnels.

### Exposé et avantages de l'invention

La présente invention concerne à cet effet un support de bouteille du type défmi ci-dessus caractérisé en ce que l'anneau a une section légèrement supérieure à la section standard d'une bouteille et il est muni intérieurement d'au moins une lèvre élastique venant en saillie dans l'ouverture de l'anneau pour en diminuer le diamètre et se loger dans une gorge périphérique de la bouteille pour soutenir la bouteille dans l'anneau.

Ce support est extrêmement compact et permet de bien recevoir et tenir une bouteille dont le corps comporte une zone annelée. La bouteille s'engage simplement en la faisant passer dans la lèvre qui se déforme élastiquement. L'accrochage de la lèvre dans la gorge périphérique de la bouteille se perçoit pendant le mouvement d'engagement de la bouteille. L'élasticité de la lèvre ainsi engagée dans la gorge permet de retenir la bouteille dans l'anneau. Pour l'en extraire et se servir de la bouteille, il suffit d'exercer un effort de traction ou encore de dégager la pince de la ceinture et de laisser le support accroché à la bouteille.

Un tel support peut également recevoir des indications publicitaires sur la périphérie de l'anneau soit sous forme d'inscription soit également de figurine ou d'éléments en relief qui, situés au-delà du contour de la bouteille, ne gênent pas la mise en place de la bouteille ou sa tenue dans l'anneau.

Ce support peut facilement être mis en place sur la bouteille au moment de l'embouteillage. La mise en place du support peut se faire de manière automatique dans la chaîne d'embouteillage. Le faible relief du support ne gêne pas le conditionnement de la bouteille ou son regroupement par lot de quatre ou six bouteilles, enveloppé d'un film étirable ou rétractable.

Suivant le cas, on pourra alors associer un tel support à un lot de bouteilles ou un support à chaque bouteille.

Comme le support se dégage facilement de la bouteille, le même support pourra servir pour toutes les bouteilles du lot.

De façon avantageuse, la lèvre est continue sur la périphérie de l'anneau. Mais il est également possible de réaliser une lèvre discontinue formée de serments répartis à la périphérie intérieure de l'anneau.

Suivant une autre caractéristique avantageuse, la lèvre est dédoublée. L'anneau porte alors deux lèvres, de préférence écartées de l'intervalle de deux gorges d'une bouteille.

La lèvre peut être de section droite, c'est-à-dire venir en saillie dans l'ouverture de l'anneau, en étant dirigée perpendiculairement à l'axe de la bouteille ou à la surface de l'anneau. La lèvre est aussi de préférence relevée pour formée avec l'anneau une section en V. La lèvre fonctionne alors comme un cran d'arrêt, facilitant le mouvement de l'anneau par rapport à la bouteille dans une direction et le rendant plus difficile dans l'autre.

La lèvre étant dirigée vers le haut, on introduira la bouteille dans l'anneau en passant par le bas. L'extraction de la bouteille se fera dans la même direction.

Suivant une autre caractéristique avantageuse, l'ensemble du support composé de la pince, de l'anneau et de sa lèvre est réalisé en une seule pièce.

Il est également possible de réaliser la pince et l'anneau avec sa lèvre sous forme de deux pièces clipsées l'une dans l'autre.

La lèvre peut également être réalisée séparément de l'anneau en une matière différente plus souple que l'anneau de préférence rigide, l'anneau comportant intérieurement une gorge dans laquelle se clipse la base de la lèvre.

### Dessins

La présente invention sera décrite ci-après de manière plus détaillée à l'aide d'exemples de réalisation représentés dans les dessins annexés dans lesquels :
- la figure 1A est une vue en perspective d'un premier mode de réalisation d'un support selon l'invention,
- les figures 1B, 1C sont des vues en perspective du support de la figure 1A,
- la figure 2A est une vue en coupe partielle et à échelle agrandie d'une partie de bouteille au niveau d'une gorge périphérique et de l'anneau muni d'une lèvre en V, engagée dans cette gorge,
- la figure 2B est une vue en perspective coupée correspondant à la figure 2A, au moment de la mise en place ou de l'enlèvement de la bouteille B, qui alors écrase la lèvre 4 avant que celle-ci ne puisse se déployer dans la gorge G comme cela est représenté à la figure 2A,
- la figure 3A est une vue en coupe analogue à celle de la figure 2 pour un autre mode de réalisation d'un support à trois lèvres périphériques,
- la figure 3B montre la mise en place d'une bouteille dans l'anneau du support représenté en partie à la figure 3A,
- la figure 4 montre un autre mode de réalisation de l'anneau,
- la figure 5 montre en vue en coupe schématique, un autre mode de réalisation d'un anneau d'un support selon l'invention.

### Description de modes de réalisation

Selon la figure 1A, l'invention concerne un support de bouteille de boisson B en matière plastique souple. De telles bouteilles ont une forme cylindrique de section plus ou moins normalisée ou du moins voisine pour les différents fabricants suivant le volume de la bouteille (33 c1, ½ l, 1 l ou 1,5 l).

Ces bouteilles en matière plastique souple ont généralement un corps cylindrique de section circulaire, carrée ou rectangulaire avec une zone annelée avec des gorges G pour augmenter la rigidité de la bouteille malgré l'épaisseur très réduite de la matière plastique. Ces zones annelées permettent également de comprimer plus facilement la bouteille vide avant sa mise aux ordures.

Le support 1, selon les figures 1B, 1C, se compose d'un organe d'accrochage 2 et d'un anneau 3. L'organe d'accrochage 2 en forme de pince destiné à se fixer à la ceinture ou à s'engager sur le bord d'une poche. Cette pince 2 se compose de deux branches, une branche extérieure 21 et une branche intérieure 22. La branche extérieure est relativement plate alors que la branche intérieure est de préférence incurvée suivant une forme courbe adaptée à celle de la bouteille B, si le support est destiné à recevoir une bouteille de section carrée ou rectangulaire et sera également plate.

Les figures 1A, B, C montrent l'exemple d'un support destiné à recevoir une bouteille B de section circulaire. La branche intérieure 22, évasée de la pince 2 porte l'anneau circulaire 3, de section légèrement supérieure à la section de ce type de bouteille de façon que l'anneau 3 puisse s'engager librement sur la bouteille.

Cet anneau 3 comporte intérieurement une lèvre élastique 4, venant en saillie dans le contour intérieur de l'anneau 3 pour en réduire la section. La section réduite est alors inférieure à la section de la bouteille B et même de préférence légèrement inférieure à la section la plus réduite d'une gorge du corps de la bouteille.

Les diverses formes de réalisation de la lèvre sont représentées aux figures 2A - 5 par ces coupes partielles d'un côté de l'anneau et de la ou des lèvres ainsi que de la partie de la bouteille à échelle agrandie. Selon le mode de réalisation des figures 2A, B, la lèvre 4 tournée vers le haut est en saillie et forme une section en v avec l'anneau 3. L'anneau 3 est de préférence rigide par son épaisseur ou de la matière dans laquelle il est réalisé alors que la lèvre 4 est de préférence relativement souple pour pouvoir être déformée et passer par-dessus le corps de la bouteille B et se déployer élastiquement dans la gorge G.

La figure 2A montre clairement que l'anneau a une section supérieure au corps de la bouteille alors que la lèvre a une section inférieure ou, du moins en position d'accrochage, sa section lui permet de venir s'engager élastiquement dans la gorge périphérique G de la bouteille B. La position repliée de la lèvre au passage de la bouteille B est représentée en coupe et en perspective à la figure 2B.

Les figures 3A, B montrent un mode de réalisation d'un anneau 13 muni de trois lèvres 141, 142, 143 dont deux sont engagées dans une gorge périphérique G1, G2 de la bouteille B, l'autre restant écrasée. L'écartement des lèvres 14-1, 14-2 correspond sensiblement à l'écartement des gorges G1, G2. Avec l'anneau 13, ces lèvres forment également ses éléments à sections en V.

Comme à la figure 3B, la bouteille s'introduit dans l'anneau 13 en passant par le bas. Ce mouvement écrase alors nécessairement les lèvres 141- 143 et, lorsqu'elles se trouvent en regard des gorges périphériques G1, G2 de la bouteille, elles détendent et se déploient dans les gorges pour retenir la bouteille en formant des organes d'accrochage qui s'arc-boutent dans les gorges (figure 3A).

La figure 4 montre une vue de détails analogue à celle de la figure 3A mais pour un anneau 23 muni de deux lèvres droites 24-1, 24-2 venant dans les gorges G1, G2 de la bouteille B. Les lèvres sont droites par rapport à la surface de l'anneau 23. Ainsi, au lieu d'être inclinées, les lèvres sont sensiblement perpendiculaires à l'axe de l'anneau (ou de la bouteille).

La figure 5 est une vue en coupe partielle analogue aux vues précédentes montrant un autre mode de réalisation d'un anneau 33 bordé par deux lèvres 341, 342 écartées sensiblement de l'écartement de deux gorges G1, G2 d'une bouteille B et qui sont dirigées l'une vers l'autre et non pas dans le même sens comme aux figures 3, 3B.

Ces lèvres 341, 342 s'engagent plus ou moins dans les gorges G1, G2 suivant leur écartement et l'écartement des gorges, écartement qui peut varier d'un type de bouteille à l'autre.

Dans les différents modes de réalisation ci-dessus, les lèvres sont continues sur toute la périphérie de l'anneau. Elles peuvent également être sectionnées pour présenter plus de souplesse ou être formées de segments disjoints. Les lèvres sont réalisées dans la même matière que l'anneau mais avec une épaisseur plus réduite, les lèvres peuvent également être réalisées dans une matière souple et enclipsées ou accrochées à l'anneau qui, lui, sera en une matière plus rigide.

L'anneau peut recevoir des inscriptions, notamment des inscriptions publicitaires. L'anneau peut également porter des figurines ou logos en relief, réalisés dans la masse.

## Revendications

1. Combinaison d'une bouteille de boisson (B) en matière plastique souple dont le corps de forme cylindrique comporte au moins une zone locale annelée formant au moins une gorge périphérique (G) et d'un support (1) comprenant un organe d'accrochage (2) en forme de pince pour se fixer à la ceinture ou à une pièce de vêtement (poche) et un anneau (3, 13, 23, 33) relié à la pince (2) pour recevoir la bouteille (B),
- la pince (2) se composant de deux branches : une branche extérieure (21) et une branche intérieure (22),
* la branche extérieure (21) étant plate,
* la branche intérieure (22) portant l'anneau (3, 13, 23, 33) ayant une forme adaptée à la section du corps cylindrique de la bouteille (B),
- l'anneau (3, 13, 23, 33) a une section légèrement supérieure à la section du corps cylindrique de la bouteille (B),
- l'anneau (3, 13, 23, 33) est muni intérieurement d'au moins une lèvre élastique (4, 141, 142, 241, 242, 341, 342) venant en saillie dans l'ouverture de l'anneau pour en diminuer le diamètre et se loger dans une gorge périphérique (G, G1, G2) de la bouteille (B) pour soutenir la bouteille dans l'anneau (3, 13, 23, 33).

2. Combinaison selon la revendication 1,
**caractérisée en ce que**
la lèvre (4, 141, 142, 241, 242, 341, 342) est continue sur la périphérie de l'anneau (3, 13, 223, 33).

3. Combinaison selon la revendication 1,
**caractérisée en ce que**
la lèvre est formée de segments répartis sur la périphérie intérieure de l'anneau.

4. Combinaison selon la revendication 1,
**caractérisée en ce que**
la lèvre est dédoublée (141, 142, 241, 242, 341, 342).

5. Combinaison selon la revendication 1,
**caractérisée en ce que**
la lèvre (241, 242) a une section droite, sensiblement perpendiculaire à la surface de l'anneau (23).

6. Combinaison selon la revendication 1,
**caractérisée en ce que**
la lèvre (4, 141, 142) est relevée par rapport à l'anneau (3, 13) pour former une section en V avec le contour de l'anneau.

7. Combinaison selon la revendication 1,
**caractérisée en ce que**
l'anneau et la lèvre sont réalisés en une seule pièce en matière plastique moulée.

8. Combinaison selon la revendication 1,
**caractérisée en ce que**
la branche intérieure (22) adaptée à la forme de la section du corps cylindrique de la bouteille, est incurvée pour un corps de bouteille de section de forme courbe et la branche intérieure est plate pour un corps de bouteille de section carrée ou rectangulaire.

## Claims

1. Combination of a drinks bottle (B) made from flexible plastics material of which the body having a cylindrical shape includes at least one local ringed zone forming at least one peripheral groove (G) and a support (1) comprising a suspension member (2) in the form of a clamp for fixing on the belt or an item of clothing (pocket) and a ring (3, 13, 23, 33) connected to the clamp (2) in order to receive the bottle (B), wherein
- the clamp (2) is composed of two prongs: an outer prong (21) and an inner prong (22),
* the outer prong (21) being flat,
* the inner prong (22) bearing the ring (3, 13, 23, 33) having a shape adapted to the cross-section of the cylindrical body of the bottle (B),
- the ring (3, 13, 23, 33) has a cross-section slightly greater than the cross-section of the cylindrical body of the bottle (B),
- the ring (3, 13, 23, 33) is provided internally with at least one resilient lip (4, 141, 142, 241, 242, 341, 342) projecting into the aperture of the ring to reduce the diameter thereof and to be accommodated in a peripheral groove (G, G1, G2) of the bottle (B) in order to retain the bottle in the ring (3, 13, 23, 33).

2. Combination according to Claim 1, **characterised in that** the lip (4, 141, 142, 241, 242, 341, 342) is continuous over the periphery of the ring (3, 13, 23, 33).

3. Combination according to Claim 1, **characterised in that** the lip is formed by segments distributed over the internal periphery of the ring.

4. Combination according to Claim 1, **characterised in that** the lip is divided (141, 142, 241,242,341,342).

5. Combination according to Claim 1, **characterised in that** the lip (241, 242) has a cross-section which is straight and substantially perpendicular to the surface of the ring (23).

6. Combination according to Claim 1, **characterised in that** the lip (4, 141, 142) is raised relative to the ring (3, 13) in order to form a V-shaped cross-section with the contour of the ring.

7. Combination according to Claim 1, **characterised in that** the ring and the lip are produced in one piece from moulded plastics material.

8. Combination according to Claim 1, **characterised in that** the inner prong (22) adapted to the shape of the cross-section of the cylindrical body of the bottle is curved for a bottle body having a cross-section of curved shape and the inner prong is flat for a bottle body with a square or rectangular cross-section.

## Patentansprüche

1. Kombination von einer Trinkflasche (B) aus biegsamen Kunststoff, deren zylindrischer Körper wenigstens an einer Stelle einen Bereich mit Ringen aufweist, wovon wenigstens einer eine Umfangs-Hohlkehle (G) bildet, und von einem Halter (1) mit einem Einhakelement (2) in Form einer Klemme, um ihn am Gürtel oder an einem Kleidungsstück (Tasche) zu befestigen, und einem mit der Klemme (2) verbundenen Ring (3, 13, 23, 33), um eine Flasche (B) aufzunehmen,
- wobei die Klemme (2) zwei Schenkel umfasst: einen äußeren Schenkel (21) und einen inneren Schenkel (22), wobei
* der äußere Schenkel (21) eben ist und
* der innere Schenkel (22) einen Ring (3, 13, 23, 33) trägt, der eine an den Querschnitt des zylindrischen Körpers der Flasche (B) angepasste Form hat,
- der Ring (3, 13, 23, 33) hat einen im Vergleich zum Querschnitt des zylindrischen Körpers der Flasche (B) etwas größeren Querschnitt,
- der Ring (3, 13, 23, 33) ist auf seiner Innenseite mit wenigstens einer elastischen Lippe (4, 141, 142, 241, 242, 341, 342) versehen, die in die Öffnung des Rings vorsteht, um so den Durchmesser zu verringern und in eine Umfangs-Hohlkehle (G, G1, G2) der Flasche (B) einzugreifen, um die Flasche im Ring (3,13,23,33) zu halten.

2. Kombination nach Anspruch 1,
**dadurch gekennzeichnet, dass** die Lippe (4, 141, 142, 241, 242, 341, 342) ohne Unterbrechung am Umfang des Rings umläuft.

3. Kombination nach Anspruch 1,
**dadurch gekennzeichnet, dass** die Lippe von auf dem inneren Umfang des Ring verteilten Segmenten gebildet ist.

4. Kombination nach Anspruch 1,
**dadurch gekennzeichnet, dass** die Lippe (141, 142, 241, 242, 341, 342) doppelt ausgebildet ist.

5. Kombination nach Anspruch 1,
**dadurch gekennzeichnet, dass** die Lippe (241, 242) einen zur Oberfläche des Ringes (23) annähernd senkrechten Profilschnitt hat.

6. Kombination nach Anspruch 1,
**dadurch gekennzeichnet, dass** die Lippe (4, 141, 142) in Bezug auf den Ring (3, 13) hoch steht, um mit der Umrisslinie des Rings einen V-förmigen Querschnitt zu bilden.

7. Kombination nach Anspruch 1,
**dadurch gekennzeichnet, dass** der Ring und die Lippe als ein einziges, aus Kunststoff gespritztes Teil hergestellt sind.

8. Kombination nach Anspruch 1,
**dadurch gekennzeichnet, dass** der innere, an die Querschnittsform des zylindrischen Körpers der Flasche angepasste Schenkel (22) für einen Flaschenkörper mit gebogener Querschnittsform nach innen gebogen ist und für einen Flaschenkörper mit quadratischem oder rechteckigem Querschnitt der innere Schenkel eben ist.
